# EUROPÄISCHE PATENTSCHRIFT

(11) **EP 2 561 968 B1**
(45) Veröffentlichungstag und Bekanntmachung des Hinweises auf die Patenterteilung: **24.06.2015**
(21) Anmeldenummer: 11006983.8
(22) Anmeldetag: 26.08.2011
(51) Int. Cl.: B28D 1/04

(54) **Vorrichtung zum Schneiden einer Scheinfuge**
Device for cutting a contraction joint
Dispositif de coupe d'un joint de retrait

(43) Veröffentlichungstag der Anmeldung: 27.02.2013
(73) Patentinhaber: Faber, Sylke, 54518 Binsfeld (DE); Faber, Hans-Georg, 54518 Binsfeld (DE)
(72) Erfinder: Faber, Hans-Georg, 54518 Binsfeld (DE)
(74) Vertreter: Reiser & Partner

(56) Entgegenhaltungen:
- WO-A2-2007/082086
- US-A- 2 682 262
- US-A- 2 716 402

## Beschreibung

Die Erfindung betrifft eine Vorrichtung zum Schneiden einer Scheinfuge in eine Betonwand, gemäß dem Oberbegriff des Anspruchs 1, umfassend ein Traggestell, eine Schneideinrichtung und eine an dem Traggestell festgelegte Führungseinrichtung mittels derer die Schneideinrichtung entlang der zu schneidenden Scheinfuge führbar ist, wobei die Führungseinrichtung einen längsverstellbaren Arm aufweist und wobei der Arm schwenkbar an dem Traggestell angebunden ist.

Betonwandungen können aus Fertigteilen oder an Ort und Stelle gefertigt werden. Werden die Betonwandungen an Ort und Stelle hergestellt bilden sich aufgrund der Volumenverringerung des aushärtenden Betons Risse in der Betonwandung aus, die sich bei fehlender Nachbehandlung als "wilde" Risse, also ungeordnete und unregelmäßige Risse in der Betonwandung ausbilden. Zur Vermeidung einer derartigen Rissbildung werden in regelmäßigen Abständen Scheinfugen in die Betonwand eingebracht. Unter einer Scheinfuge ist eine den Querschnitt der mit der Scheinfuge versehenen Betonwandung schwächende, aber nicht vollständig durchtrennende Einkerbung zu verstehen. Derartige Scheinfugen werden auch als Kerbe bezeichnet.

Die Scheinfugen nehmen vergleichbar einer Sollbruchstelle Spannungen auf, die beim Aushärten der Betonwand auftreten. Bei einer sich vorwiegend in Längsrichtung erstreckenden Betonwand, beispielsweise einer entlang einer Straße verlaufenden Betongleitwand, werden meist in einem Abstand von 3 Metern beidseitig der Betonwandung senkrecht verlaufende Scheinfugen in die Betonwandung eingebracht. Ebenso wird eine Scheinfuge in die Mauerkrone eingebracht, so dass sich eine umlaufende Scheinfuge ergibt. Dabei weisen die Scheinfugen meist eine Breit zwischen 2 bis 4 mm und einen Tiefe von 40 bis 60 mm auf. Um eine gleichbleibende Qualität der Scheinfugen zu gewährleisten und um eine Gefährdung des ausführenden Personals zu vermeiden, können die Scheinfugen mittels einer Vorrichtung automatisiert in die Betonwandung eingebracht werden.

Eine derartige Vorrichtung ist aus der DE 103 23 364 B4 bekannt. Die Vorrichtung besteht aus einem Traggestell, welches auf die Mauerkrone einer Betonwandung aufgesetzt und mittels eines Fahrwerks auf der Mauerkrone in Längsrichtung bewegt werden kann. An dem Traggestell ist eine Führungseinrichtung mit einem längsverschieblichen Arm befestigt, an dessen freien Ende eine Schneideinrichtung angeordnet ist. Die Führungseinrichtung ist dabei derart beweglich, dass die Schneideinrichtung entlang der Betonwandung geführt werden kann und dabei eine Scheinfuge in einer vorgegebenen Tiefe schneidet. US 2 716 402 offenbart den Oberbegriff von Anspruch 1.

Der Erfindung liegt die Aufgabe zugrunde, die Vorrichtung so weiterzuentwickeln, dass sich eine steuertechnische Vereinfachung und Handhabung ergibt, um ein verbessertes Schnittbild der Scheinfuge zu erzielen.

Diese Aufgabe wird mit den Merkmalen von Anspruch 1 gelöst. Auf vorteilhafte Ausgestaltungen nehmen die Unteransprüche Bezug.

Zur Lösung der Aufgabe ist zwischen dem Traggestell und dem Arm eine Federanordnung so angeordnet, dass die schwenkbare Anlenkung des Arms den Ausgleich eines Winkelversatzes oder von Unebenheiten in der Betonwand, ermöglicht so dass die Schneideinrichtung stets eine Scheinfuge in vorgegebener Tiefe schneidet. Durch die Federanordnung richtet sich der Arm im unbelasteten Zustand selbständig zu dem Traggestell aus und führt während des Schneidvorgangs zu einer Anpressung der Schneideinrichtung an die zu schneidende Betonwand, so dass die Schneideinrichtung stets mit Vorspannung an der Betonwand anliegt. Dadurch kann an jeder Stelle der Betonwand die Scheinfuge in der gewählten Schnitttiefe eingebracht werden, wobei es nicht erforderlich ist, die Schneideinrichtung ständig manuell nachzuführen und auszurichten.

Die Federanordnung kann Zugfedern oder Torsionsfedern umfassen. Die Anbindung einer Torsionsfeder kann direkt im Drehlager des Arms erfolgen, wobei die Torsionsfeder auch einen Teil der Lagerung bilden kann. Sowohl bei Verwendung von Zugfedern als auch von Torsionsfedern ist insbesondere auch denkbar, dass mehrere Federn zwischen Arm und Traggestell angeordnet sind, um eine möglichst große Federkraft zu ermöglichen. Die Anbindung der Zugfedern erfolgt vorzugsweise beabstandet von dem Drehlager, so dass aus dem sich ergebenden Hebel eine wirksame Federkraft resultiert

Bevorzugt umfasst der Arm eine Vertikalführung und eine Schwenkaufnahme, wobei die Schwenkaufnahme schwenkbar an dem Traggestell befestigt ist und die Vertikalführung längsverfahrbar an der Schwenkaufnahme befestigt ist. Hierbei ist insbesondere vorteilhaft, dass durch die Schwenkaufnahme die Schwenkachse und die Längsverstellung voneinander entkoppelt sind, so dass die Schwenkachse und die Längsverstellung jeweils für sich spielfrei ausgestaltet werden können, woraus sich ein besonders exaktes Schnittbild ergibt. Zur Aufnahme der Vertikalführung ist die Schwenkaufnahme vorzugsweise mit einer Rollenanordnung versehen, die die Vertikalführung längsverschieblich aufnehmen. Des Weiteren kann die Rollenanordnung auf einer Platte befestigt sein, die wiederum an der Schwenkaufnahme festgelegt ist. Die Befestigung der Platte an der Schwenkaufnahme erfolgt vorzugsweise mittels einer Schraubverbindung, wobei zur Befestigung Langlöcher vorgesehen sein können, die eine Verstellbarkeit der Platte ermöglichen. Dies ist insbesondere zur Anpassung des Arms an Schneideinrichtungen unterschiedlicher Abmessungen vorteilhaft.

Vorzugsweise ist die Federanordnung an der Schwenkaufnahme festgelegt. Dadurch wirkt die Federanordnung direkt mit der Schwenkachse zusammen und bewirkt je nach Einstellung der Federkraft ein Rückstellmoment, welches die Vertikalführung in unbelastetem Zustand in einer senkrechten Position hält.

Die Schwenkaufnahme kann zur Aufnahme der Federanordnung Ausleger aufweisen. Durch die Ausleger erfolgt die Anbindung beabstandet zu der Vertikalführung und der Schwenkachse, so dass sich eine bessere Federwirkung und damit auch ein höheres Rückstellmoment ergibt. Diese Ausgestaltung eignet sich insbesondere bei der Verwendung von Schraubenfedern. In einer vorteilhaften Ausgestaltung weist die Aufnahme der Schraubenfedern in den Auslegern Langlöcher auf. Hierbei kann die Schraubenfeder bei Druckbeanspruchung in dem Langloch lastfrei ausweichen, um ein Knicken der Feder zu vermeiden.

Die Anbindung der Federanordnung an dem Traggestell kann verstellbar sein. Dadurch kann die Federwirkung der Federanordnung an die aktuellen Anforderungen angepasst werden, ohne dass ein Austausch einzelner oder mehrerer Federn erforderlich ist. Bevorzugt weist das Traggestell zur variablen Einstellung der Federwirkung der Federanordnung einen Schwenkhebel auf, an dem die Federanordnung festgelegt ist. Der Schwenkhebel ermöglich durch einfaches Verdrehen eine Veränderung des durch die Federanordnung bewirkten Rückstellmomentes. Dabei kann die Einstellung manuell oder motorisch erfolgen, wobei die Einstellung der Federkraft vorzugsweise motorisch mittels eines Stellmotors erfolgt. Durch den Stellmotor ist es möglich, die Anpressung der Schneideinrichtung an die Betonwandung laufend, auch während des Schnittvorgangs anzupassen.

Die Vertikalführung kann mittels eines Zugmitteltriebes längsverschieblich sein. Als Zugmitteltrieb kommt insbesondere ein Ketten-, ein Zahnriemen- oder ein Riemenantrieb in Betracht. Diese sind besonders robust, insbesondere im Hinblick auf den in großen Mengen während des Schnitts anfallenden Staub. Des Weiteren weisen diese Antriebe nur ein geringes Spiel auf.

Vorzugsweise weist das Traggestell eine Horizontalführung auf, mittels der der Arm horizontal verfahrbar ist. Durch die Horizontalführung erfolgt die Ausrichtung des Arms zu der Betonwand. Dabei wird der Arm derart an die Betonwand herangeführt, dass der Arm über die Schwenkachse ausschwenkt und der Arm durch das durch die Federanordnung bewirkte Rückstellmoment mit Vorspannung an der Betonwand anliegt. Ein Ausgleich von Unebenheiten in der Betonwand oder ein Winkelversatz kann durch das Ausschwenken des Arms ausgeglichen werden. Bevorzugt ist weist auch die Horizontalführung einen Zugmitteltrieb auf.

Die Schneideinrichtung kann zumindest eine Rotationsschneide aufweisen, die mittels eines Zugmitteltriebes angetrieben ist. Derartige Rotationsschneiden sind beispielsweise Kunstharz-Trennscheiben, Diamanttrennscheiben oder ähnliche rotierende Schneideinrichtungen. Die Rotationsschneiden können entlang einer Oberfläche einer Betonwandung geführt werden und einen Schnitt in vorgegebener Länge und Tiefe in die Betonwandung einbringen. Um eine profilierte Scheinfuge herstellen zu können, kann die Schneideinrichtung mit mehreren Rotationsschneiden versehen sein. Durch Verwendung einer Rotationsschneide großen Durchmessers und zwei beidseitig der großen Rotationschneide angeordnete Rotationsschneiden kleinen Durchmessers kann eine Scheinfuge mit einem bevorzugten T-Profil in der Betonwandung hergestellt werden. Durch den Zugmitteltrieb kann der Antriebsmotor beabstandet zu der Rotationsschneide angeordnet werden. Dadurch wird der Bereich des Arms, an dem sich die Rotationsschneide befindet, entlastet und der Motor kann so positioniert werden, dass er einer geringeren Staubbelastung ausgesetzt ist. Als Zugmitteltrieb kommt insbesondere ein Ketten-, ein Zahnriemen- oder ein Riemenantrieb in Betracht, wobei Riemenantriebe besonders ruhig und geräuscharm laufen und durch die Dämpfung durch das Riemenmaterial den Motor wenigstens teilweise von Drehmomentschwankungen der Rotationsschneide entkoppeln.

Besonders bevorzugt ist die Position der Schneideinrichtung durch eine Tasteinrichtung vorgegeben, die die Oberfläche der Betonwand abtastet. Diese Ausgestaltung ermöglicht eine weitgehende Automatisierung des Schneidvorgangs, da die Position der Schneideinrichtung durch die Tasteinrichtung vorgegeben wird. Dabei kann die Tasteinrichtung direkt die Schwenkbewegung des Arms beeinflussen oder mit einer Stelleinrichtung, beispielsweise einem Stellmotor verbunden sein. Die Tasteinrichtung ist besonders bevorzugt im Bereich der Schneideinrichtung angeordnet und wirkt als Anschlag. Bei dieser Ausgestaltung kann die Schneideinrichtung in die Betonwand eindringen, bis die Abtasteinrichtung an der Betonwand zur Anlage gelangt. Gelangt die Abtasteinrichtung an der Betonwandung zur Anlage, wird der Arm der Führungseinrichtung verschwenkt, so dass die Schneidtiefe begrenzt ist.

Die Tasteinrichtung kann als Abtastrolle ausgebildet sein. Die Ausgestaltung einer Abtastrolle ist bei der Ausführung von Scheinfugen besonders vorteilhaft, da die Schneideinrichtung zum Einbringen der Scheinfugen entlang der Betonwandung geführt wird und über die gesamte Höhe beidseitig der Betonwandung einen Schnitt in vorgegebener Breite und Tiefe in die Betonwandung einbringt. Während des Schnittvorgangs kann die Abtastrolle an der Oberfläche der Betonwandung abrollen und laufend die Schnitttiefe vorgeben und begrenzen. Die Schnitttiefe der Schneideinrichtung ist dabei durch die Abstandsdifferenz von Schneideinrichtung und Tasteinrichtung in Bezug auf die Betonwand vorgegeben. Bei dieser Ausgestaltung können motorische Stellelemente entfallen, da die Abtastrolle ein direktes Verschwenken des Arms ermöglicht, sobald die Abtastrolle die Oberfläche der Betonwandung berührt. Dabei wirken die Federanordnung und die Abtastrollen derart zusammen, indem durch Federanordnung die Anpressung des Arms an die Betonwand erfolgt und die Abtastrolle diese Anpressung begrenzt.

Die Rotationsachse der Rotationsschneide kann mit der Rotationsachse der Abtastrolle zusammenfallen. Diese Anordnung ist besonders einfach herstellbar und gewährleistet eine gleichbleibende Schnitttiefe über den gesamten Umfang der Rotationsschneide.

Die Rotationsachse der Abtastrolle kann verstellbar sein. Dies erfolgt vorzugsweise durch Austausch der Abtastrolle gegen eine Abtastrolle mit größerem oder kleinerem Durchmesser. Bei dieser Ausgestaltung ist vorteilhaft, dass die Schnitttiefe variabel und einfach anpassbar ist. Vorzugsweise ist die Vorrichtung als Kerbschnittvorrichtung zum Schneiden einer Scheinfuge in eine Betongleitwand einer Straße ausgebildet. Die Vorrichtung ist besonders robust und kann mit hohem Automatisierungsgrad bedient werden und ermöglicht dadurch bei hoher Fertigungsgenauigkeit eine hohe Fertigungsgeschwindigkeit.

Einige Ausführungsbeispiele der erfindungsgemäßen Vorrichtung werden nachfolgend anhand der Figuren näher erläutert. Diese zeigen, jeweils schematisch:
Fig. 1 eine Schneideinrichtung in der Seitenansicht;
Fig. 2 die Schneideinrichtung in der Vorderansicht;
Fig. 3 im Detail die Anbindung des Arms an das Traggestell;
Fig. 4 die Anbindung des Arms an das Traggestell in der Hinteransicht.

Figur 1 zeigt schematisch in der Seitenansicht eine Vorrichtung 1 zum Schneiden einer Scheinfuge 2 in eine Betonwand 3, hier einer Betongleitwand, die entlang einer Straße verläuft. Die Betongleitwand ist im Ortbetonverfahren hergestellt und entlang einer Straße als deren Begrenzung angeordnet. Die Vorrichtung 1 ist so ausgestaltet, dass sie auf der Mauerkrone 31 der Betonwand 3 positionierbar und auf dieser verfahrbar ist.

Die Vorrichtung 1 umfasst ein Traggestell 4 an welchem eine Schneideinrichtung 5 und eine Führungseinrichtung 6 festgelegt sind. Mittels der Führungseinrichtung 6 kann die Schneideinrichtung 5 entlang der zu schneidenden Scheinfuge 2 geführt werden. Die Führungseinrichtung 6 weist einen längsverstellbaren Arm 7 auf, der schwenkbar an dem Traggestell 4 angebunden ist. Dazu ist der Arm 7 über eine Schwenkachse 17 drehbar mit dem Traggestell 4 verbunden. Der Arm 7 umfasst eine Vertikalführung 9 und eine Schwenkaufnahme 10, wobei die Schwenkaufnahme 10 schwenkbar an dem Traggestell 4 befestigt ist und der Arm 7 in der Vertikalführung 9 längsverschieblich an der Schwenkaufnahme 10 befestigt ist. Zwischen Vertikalführung 9 und Traggestell 4 ist eine Federanordnung 8 angeordnet, wobei die Federanordnung 8 auf einer Seite an der Vertikalführung 9 befestigt ist.

Die Schneideinrichtung 5 weist eine Rotationsschneide 15 auf, die mittels eines Zugmitteltriebes 13 angetrieben ist. Der Antriebsmotor 29 der Rotationsschneide 15 ist beabstandet zu der Rotationsschneide 15 an dem Arm 7 befestigt.

Die Tiefenposition der Schneideinrichtung 5 ist durch eine Tasteinrichtung 30 vorgegeben, welche die Oberfläche der Betonwand 3 abtastet. Die Tasteinrichtung 30 ist als Abtastrolle ausgebildet und ist der als Rotationsschneide 15 mit Trennscheiben ausgebildeten Schneideinrichtung 5 zugeordnet. Dabei fällt die Rotationsachse der Rotationsschneide 15 mit der Rotationsachse der Abtastrolle zusammen. Um die Schnitttiefe zu regulieren kann die Rotationsachse der Abtastrolle verstellbar sein. Dazu kann auf der Achse eine Abtastrolle unterschiedlichen Durchmessers montiert werden. Die Schnitttiefe der Schneideinrichtung 5 ist durch die Abstandsdifferenz von Schneideinrichtung 5 und Tasteinrichtung 30 in Bezug auf die Betonwand 3 vorgegeben.

Zum Verfahren weist das Traggestell 4 ein Fahrwerk 32 gebildet durch einen Kettenantrieb auf, durch das die Vorrichtung 1 entlang der Mauerkrone 31 verfahrbar ist, so dass die Vorrichtung 1 zum Einbringen einer weiteren Scheinfuge 2 verfahren werden kann. Das Fahrwerk 32 weist ferner Rollen auf, die seitlich an der Betonwand 3 anliegen und dadurch die Vorrichtung 1 während des Verfahrens auf der Mauer mittig führen und zugleich während des Schneidvorgangs seitlich abstützen.

Es ist aber auch denkbar, dass das Fahrwerk 32 so ausgebildet ist, dass es neben der Betonwand 3 positionierbar ist. Bei dieser Ausgestaltung erfolgt ein Verfahren der Vorrichtung 1 neben der Betonwand 3.

Die in die Betonwand 3 eingebrachte Scheinfuge 2 weist ein T-Profil auf und wird im Anschluss an den Schnittvorgang mit einem dauerelastischen Dichtmittel, beispielsweise einem Profil aus elastomerem Werkstoff oder einer elastomeren Dichtmasse verschlossen.

Figur 2 zeigt die Vorrichtung 1 zum Schneiden einer Scheinfuge 2 in eine Betonwand 3 in der Vorderansicht. Die Führungseinrichtung 6 weist einen längsverstellbaren Arm 7 auf, der schwenkbar an dem Traggestell 4 angebunden ist. Dazu ist der Arm 7 über eine Vertikalführung 9 und der Schwenkachse 17 drehbar mit dem Traggestell 4 verbunden. Der Arm 7 umfasst eine Vertikalführung 9 und eine plattenförmige Schwenkaufnahme 10, wobei die Schwenkaufnahme 10 schwenkbar an dem Traggestell 4 befestigt ist und der Arm 7 längsverschieblich an der Schwenkaufnahme 10 und der Vertikalführung 9 befestigt ist.

Zwischen Arm 7 und Traggestell 4 ist eine Federanordnung 8 angeordnet, wobei die Federanordnung 8 auf einer Seite an der Schwenkaufnahme 10 befestigt ist. Die Schwenkaufnahme 10 weist zur Aufnahme der Federanordnung 8 Ausleger 11 auf, die seitlich von der Schwenkaufnahme 10 abragen. In den Auslegern 11 sind Langlöcher 18 vorgesehen, in denen die Federanordnung 8 in Grenzen verschieblich aufgenommen ist. Dadurch kann die Federanordnung 8 in einer Richtung auf die Schwenkaufnahme 10 einwirken, während die Federanordnung 8 in der anderen Richtung entlastet ist. Die Federanordnung 8 kann mehrere einzelne Federn umfassen, die in Reihe oder parallel geschaltet sein können. In dieser Ausgestaltung weist die Federanordnung 8 sechs einzelne Schraubenfedern auf, welche an den Enden jeweils mit Haken versehen sind. Die Schraubenfedern greifen einseitig mit den Haken in die Langlöcher 18 ein, die in den Bereich der freien Enden in die Ausleger 11 eingebracht sind. Die Schraubenfedern sind so geschaltet, dass bei einem Verschwenken des Arms 7 jeweils drei Federn auf Zug beansprucht werden, während drei Federn entlastet sind. Die Federanordnung 8 ist so zwischen Arm 7 und Traggestell 4 angeordnet, dass der Arm 7 gegen die Kraft der Federanordnung 8 verschwenkbar ist. Dadurch wirkt die Federanordnung der Auslenkung des Arms 7 entgegen, die durch ein Verschwenken des Arms 7 während des Schneidvorgangs aufgrund der Profilierung der Betonwand 3 oder sonstigen Unebenheiten hervorgerufen wird und die Schneideinrichtung liegt stets mit Vorspannung an der Betonwand 3 an, wodurch ein elektronisches Ablesen der Betonoberflächenebenheit entfällt.

Die Anbindung der Federanordnung 8 an dem Traggestell 4 ist verstellbar. Dazu weist das Traggestell 4 zur variablen Einstellung der Federwirkung der Federanordnung 8 einen Schwenkhebel 12 auf, an dem die Federanordnung 8 festgelegt ist. Dazu weist der Schwenkhebel 12 im Bereich des freien Endes zur Aufnahme der Haken der Schraubenfedern eine Bohrung auf. Der Schwenkhebel 12 ist mit einem Stellmotor 19 verbunden und dadurch motorisch verstellbar, wodurch die die Federkraft der Federanordnung 8 im Betrieb einstellbar ist. Mittels des Schwenkhebels 13 wird die Federkraft vorzugsweise so eingestellt, dass die Schneideinrichtung 5 mit einer Kraft von 10 bis 30 Newton, vorzugsweise 20 Newton an die Oberfläche der Betonwand 3 angedrückt wird.

Der Arm 7 ist mittels eines Zugmittelgetriebes, hier eines Kettenantriebes 20 vertikal verfahrbar. Dazu ist ein Kettenantrieb 20 vorgesehen, wobei die Kette 21 des Kettenantriebs 20 fest mit der Schwenkaufnahme 10 verbunden ist und an den beiden Enden der Vertikalführung 9 über Zahnräder 22 umgelenkt wird. Dabei ist eines der beiden Zahnräder 22' mit einem Elektromotor 23 verbunden, während das andere Zahnrad 22" an dem auf der anderen Seite des Arms 7 angeordnet ist und eine Umlenkrolle bildet. Durch die feste Verbindung der Kette 21 mit der Schwenkaufnahme 10 bewegt sich die Vertikalführung 9 je nach Drehrichtung des Zahnrades 22 entweder vertikal nach oben oder nach unten. Die Führung der Vertikalführung 9 an der Schwenkaufnahme 10 erfolgt über eine Rollenanordnung 24. Diese ist über eine Platte 25 an der Schwenkaufnahme 10 befestigt, wobei die Befestigung über Langlöcher 18 erfolgt, so dass die Platte 25 zum Anpassen der Vorrichtung 1 an Schneideinrichtungen 5 unterschiedlicher Durchmesser verschieblich ist.

Das Traggestell 4 weist eine Horizontalführung 26 auf, mittels der der Arm 7 horizontal quer zur Längserstreckung der Betonwand 3 verfahrbar ist. An der Horizontalführung 26 ist der Arm 7 einschließlich Vertikalführung 9 und Schwenkaufnahme 10, der Schwenkhebel 12 mit Stellmotor 19 sowie die Federanordnung 8 horizontalbeweglich auf dem Traggestell 4 befestigt. Die Gesamtheit aus Horizontalführung 26 und Arm 7 einschließlich der Vertikalführung 9 mit Schwenkaufnahme 10 bildet die Führungseinrichtung 6. Die Horizontalführung 26 weist einen Querarm 27 auf, dem ein horizontal beweglicher Schlitten 28 zugeordnet ist. Der Antrieb des Schlittens 28 erfolgt über einen Zugmitteltrieb 13, hier einen Seilantrieb. Auf dem Schlitten 28 sind der Arm 7 und der Schwenkhebel 12 mit Stellmotor 19 befestigt.

Die Rotationsschneide 15 der Schneideinrichtung 5 wird durch einen beabstandet zu der Rotationsschneide 15 an dem Arm 7 befestigten Antriebsmotor 29 angetrieben.

Die Position der Schneideinrichtung 5 ist durch eine Tasteinrichtung 30 vorgegeben, welche die Oberfläche der Betonwand 3 abtastet. Die Tasteinrichtung 30 ist als Abtastrolle ausgebildet und ist der als Rotationsschneide 15 mit Trennscheiben ausgebildeten Schneideinrichtung 5 zugeordnet.

Die Schneideinrichtung 5 weist drei Rotationsschneiden 15 auf, wobei die drei Rotationsschneiden 15 jeweils aus einer Diamanttrennscheibe gebildet sind. Die drei Rotationsschneiden 15 sind derart angeordnet, dass mittig eine Rotationsschneide 15 großen Durchmessers angeordnet und beidseitig dieser Rotationsschneide 15 jeweils eine Rotationsschneide 15 kleinen Durchmessers angeordnet sind. Dadurch ergibt sich beim Schneiden eine Scheinfuge mit einem T-Profil.

Figur 3 zeigt im Detail und ausschnittweise die Anbindung der in den Figuren 1 und 2 beschriebenen Schwenkaufnahme 10. Dabei zeigt Figur 3 die Schwenkaufnahme in der Vorderansicht. Figur 4 zeigt die Vertikalführung 9 mit Schwenkaufnahme 10 und Federanordnung 8 in der Hinteransicht.

Die zwischen Arm 7 und Traggestell 4 befestigte Federanordnung 8 ist auf einer Seite an der Schwenkaufnahme 10 befestigt, welche zur Aufnahme der Federanordnung 8 Ausleger 11 aufweist, die seitlich von der Schwenkaufnahme 10 abragen. In den Auslegern 11 sind die Langlöcher 18 vorgesehen. Die Federanordnung 8 weist sechs einzelne Federn auf, welche so angeordnet sind, dass bei Verschwenken des Arms 7 jeweils drei Federn auf Zug beansprucht werden, während drei Federn entlastet sind.

Zur variablen Einstellung der Federwirkung der Federanordnung 8 weist das Traggestell 4 einen Schwenkhebel 12 auf, an dem die Federanordnung 8 festgelegt ist. Der Schwenkhebel 12 ist mit einem Stellmotor 19 verbunden und dadurch motorisch verstellbar, wodurch die die Federkraft der Federanordnung 8 im Betrieb einstellbar ist.

Die Rollenanordnung 24 zur Führung der Vertikalführung 9 an der Schwenkaufnahme 10 ist auf einer Platte 25 befestigt. Die Platte 25 ist an der Schwenkaufnahme 10 befestigt, wobei die Befestigung über Langlöcher 18 erfolgt, so dass die Platte 25 zum Anpassen der Vorrichtung 1 an Schneideinrichtungen 5 unterschiedlicher Durchmesser gegenüber der Schwenkaufnahme 10 verschieblich ist.

### Bezugszeichenliste

- 1: Vorrichtung
- 2: Scheinfuge
- 3: Betonwand
- 4: Traggestell
- 5: Schneideinrichtung
- 6: Führungseinrichtung
- 7: Arm
- 8: Federanordnung
- 9: Vertikalführung
- 10: Schwenkaufnahme
- 11: Ausleger
- 12: Schwenkhebel
- 13: Zugmitteltrieb
- 14: Horizontalführung
- 15: Rotationsschneide
- 16: Betongleitwand
- 17: Schwenkachse
- 18: Langloch
- 19: Stellmotor des Schwenkantriebs
- 20: Kettenantrieb
- 21: Kette
- 22: Zahnrad der Vertikalführung
- 22': Zahnrad als Antriebsrad
- 22": Zahnrad als Umlenkrad
- 23: Elektromotor
- 24: Rollenanordnung, jeweils der Horizontal- und Vertikalführung
- 25: Platte
- 26: Horizontalführung
- 27: Querarm
- 28: Schlitten
- 29: Antriebsmotor der Schneideinrichtung
- 30: Tasteinrichtung
- 31: Mauerkrone
- 32: Fahrwerk

## Patentansprüche

1. Vorrichtung (1) zum Schneiden einer Scheinfuge (2) in eine Betonwand (3), umfassend ein Traggestell (4), eine Schneideinrichtung (5) und eine an dem Traggestell (4) festgelegte Führungseinrichtung (6) mittels derer die Schneideinrichtung (5) entlang der zu schneidenden Scheinfuge (2) führbar ist, wobei die Führungseinrichtung (6) einen längsverstellbaren Arm (7) aufweist und wobei der Arm (7) schwenkbar an dem Traggestell (4) angebunden ist, wobei zwischen dem Traggestell (4) und dem Arm (7) eine Federanordnung (8) angeordnet ist, **dadurch gekennzeichnet, dass** die Federanordnung (8) derart ausgestaltet ist, dass sich der Arm (7) im unbelasteten Zustand selbständig zu dem Traggestell (4) ausrichtet und während des Schneidvorgangs zu einer Anpressung der Schneideinrichtung (5) an die zu schneidende Betonwand (3) führt, so dass die Schneideinrichtung (5) stets mit Vorspannung an der Betonwand (3) anliegt.

2. Vorrichtung nach Anspruch 1, **dadurch gekennzeichnet, dass** der Arm (7) eine Vertikalführung (9) und eine Schwenkaufnahme (10) umfasst, wobei die Schwenkaufnahme (10) schwenkbar an dem Traggestell (4) befestigt ist und die Vertikalführung (9) längsverfahrbar an der Schwenkaufnahme (10) befestigt ist.

3. Vorrichtung nach Anspruch 2, **dadurch gekennzeichnet, dass** die Federanordnung (8) an der Schwenkaufnahme (10) festgelegt ist.

4. Vorrichtung nach Anspruch 3, **dadurch gekennzeichnet, dass** die Schwenkaufnahme (10) zur Aufnahme der Federanordnung (8) Ausleger (11) aufweist.

5. Vorrichtung nach einem der Ansprüche 1 bis 4, **dadurch gekennzeichnet, dass** die Anbindung der Federanordnung (8) an dem Traggestell (4) verstellbar ist.

6. Vorrichtung nach Anspruch 5, **dadurch gekennzeichnet, dass** das Traggestell (4) zur variablen Einstellung der Federwirkung der Federanordnung (8) einen Schwenkhebel (12) aufweist an dem die Federanordnung (8) festgelegt ist.

7. Vorrichtung nach Anspruch 6, **dadurch gekennzeichnet, dass** der Schwenkhebel (12) motorisch verstellbar ist.

8. Vorrichtung nach einem der Ansprüche 1 bis 7, **dadurch gekennzeichnet, dass** die Vertikalführung (9) mittels eines Zugmittelgetriebes (20) längsverschieblich ist.

9. Vorrichtung nach Anspruch 7 oder 8, **dadurch gekennzeichnet, dass** das Traggestell (4) eine Horizontalführung (14) aufweist mittels der der Arm (7) horizontal verfahrbar ist.

10. Vorrichtung nach einem der Ansprüche 7 bis 9, **dadurch gekennzeichnet, dass** die Schneideinrichtung (5) zumindest eine Rotationsschneide (15) aufweist, die mittels eines Zugmitteltriebes (13) angetrieben ist.

11. Vorrichtung nach einem der Ansprüche 1 bis 10, **dadurch gekennzeichnet, dass** die Vorrichtung (1) als Kerbschnittvorrichtung zum Schneiden einer Scheinfuge (2) in eine Betongleitwand (16) einer Straße ausgebildet ist.

## Claims

1. Device (1) for cutting a pseudo-joint (2) into a concrete wall (3), comprising a supporting frame (4), a cutting unit (5), and a guide unit (6) which is fixed to the supporting frame (4) and by means of which the cutting unit (5) can be guided along the pseudo-joint (2) to be cut, wherein the guide unit (6) has a longitudinally adjustable arm (7) and wherein the arm (7) is pivotably attached to the supporting frame (4), wherein a spring arrangement (8) is arranged between the supporting frame (4) and the arm (7), **characterized in that** the spring arrangement (8) is designed in such a way that, in the unloaded state, the arm (7) automatically aligns with the supporting frame (4) and, during the cutting operation, leads to the cutting unit (5) being pressed against the concrete wall (3) to be cut, with the result that the cutting unit (5) always bears with prestress against the concrete wall (3).

2. Device according to Claim 1, **characterized in that** the arm (7) comprises a vertical guide (9) and a pivoting receptacle (10), wherein the pivoting receptacle (10) is pivotably fastened on the supporting frame (4) and the vertical guide (9) is fastened in a longitudinally movable manner on the pivoting receptacle (10).

3. Device according to Claim 2, **characterized in that** the spring arrangement (8) is fixed on the pivoting receptacle (10).

4. Device according to Claim 3, **characterized in that** the pivoting receptacle (10) has cantilevers (11) for receiving the spring arrangement (8).

5. Device according to one of Claims 1 to 4, **characterized in that** the spring arrangement (8) is attached to the supporting frame (4) in an adjustable manner.

6. Device according to Claim 5, **characterized in that**, in order to variably set the spring action of the spring arrangement (8), the supporting frame (4) has a pivoting lever (12) on which the spring arrangement (8) is fixed.

7. Device according to Claim 6, **characterized in that** the pivoting lever (12) is motor-adjustable.

8. Device according to one of Claims 1 to 7, **characterized in that** the vertical guide (9) is longitudinally displaceable by means of a flexible drive mechanism (20).

9. Device according to Claim 7 or 8, **characterized in that** the supporting frame (4) has a horizontal guide (14) by means of which the arm (7) is horizontally moveable.

10. Device according to one of Claims 7 to 9, **characterized in that** the cutting unit (5) has at least one rotary cutting edge (15) which is driven by means of a flexible drive (13).

11. Device according to one of Claims 1 to 10, **characterized in that** the device (1) is designed as a notching device for cutting a pseudo-joint (2) into a concrete barrier wall (16) of a road.

## Revendications

1. Dispositif (1) pour la coupe d'un joint en retrait (2) dans une paroi en béton (3), comprenant une structure portante (4), un dispositif de coupe (5) et un dispositif de guidage (6) attaché à la structure portante (4), au moyen duquel le dispositif de coupe (5) peut être guidé le long du joint en retrait à couper (2), dans lequel le dispositif de guidage (6) présente un bras (7) réglable en longueur et dans lequel le bras (7) est relié de façon pivotante à la structure portante (4), dans lequel un ensemble de ressorts (8) est disposé entre la structure portante (4) et le bras (7), **caractérisé en ce que** l'ensemble de ressorts (8) est configuré de telle sorte que le bras (7) à l'état non chargé s'oriente automatiquement vers la structure portante (4) et conduise pendant l'opération de coupe à une application du dispositif de coupe (5) sur la paroi en béton à couper (3), de sorte que le dispositif de coupe (5) s'applique toujours avec une précontrainte sur la paroi en béton (3).

2. Dispositif selon la revendication 1, **caractérisé en ce que** le bras (7) comprend un guidage vertical (9), et un logement pivotant (10), dans lequel le logement pivotant (10) est fixé de façon pivotante à la structure portante (4) et le guidage vertical (9) est fixé au logement pivotant (10) de façon déplaçable longitudinalement.

3. Dispositif selon la revendication 2, **caractérisé en ce que** l'ensemble de ressorts (8) est attaché au logement pivotant (10).

4. Dispositif selon la revendication 3, **caractérisé en ce que** le logement pivotant (10) présente des branches (11) pour le logement de l'ensemble de ressorts (8).

5. Dispositif selon l'une quelconque des revendications 1 à 4, **caractérisé en ce que** la liaison de l'ensemble de ressorts (8) à la structure portante (4) est réglable.

6. Dispositif selon la revendication 5, **caractérisé en ce que** la structure portante (4) présente, pour le réglage variable de l'action élastique de l'ensemble de ressorts (8), un levier pivotant (12) auquel l'ensemble de ressorts (8) est attaché.

7. Dispositif selon la revendication 6, **caractérisé en ce que** le levier pivotant (12) est réglable au moyen d'un moteur.

8. Dispositif selon l'une quelconque des revendications 1 à 7, **caractérisé en ce que** le guidage vertical (9) est déplaçable longitudinalement au moyen d'une transmission d'un moyen de traction (20).

9. Dispositif selon la revendication 7 ou 8, **caractérisé en ce que** la structure portante (4) présente un guidage horizontal (14), au moyen duquel le bras (7) est déplaçable horizontalement.

10. Dispositif selon l'une quelconque des revendications 7 à 9, **caractérisé en ce que** le dispositif de coupe (5) présente au moins un couteau rotatif (15), qui est entraîné au moyen d'un système d'entraînement de moyen de traction (13).

11. Dispositif selon l'une quelconque des revendications 1 à 10, **caractérisé en ce que** le dispositif (1) est réalisé sous forme de dispositif de coupe d'encoches pour couper un joint en retrait (2) dans une glissière en béton (16) d'une route.
